# FASCICULE DE BREVET EUROPEEN

(11) **EP 0 915 444 B1**
(45) Date de publication et mention de la délivrance du brevet: **01.09.2004**
(21) Numéro de dépôt: 98402694.8
(22) Date de dépôt: 28.10.1998
(51) Int. Cl.: G08B 25/14

(54) **Module de signalisation et/ou de commande du fonctionnement d'un système**
Modul zur Signalisierung und/oder Steuerung des Betriebes eines Systemes
Module for signalling and/or controlling the working of a system

(30) Priorité: 07.11.1997 FR 9714057
(43) Date de publication de la demande: 12.05.1999
(73) Titulaire: La detection electronique francaise, 91300 Massy (FR)
(72) Inventeur: Desbois, Vincent, 91680 Courson-Monteloup (FR)
(74) Mandataire: Moncheny, Michel

(56) Documents cités:
- WO-A-93/24913
- DE-A- 19 702 935
- US-A- 5 057 818

## Description

La présente invention se rapporte à un module de signalisation et/ou de commande du fonctionnement d'un système comportant un ensemble de capteurs et/ou d'éléments actif, en particulier d'un système de surveillance d'un établissement et de sécurité contre des incendies.

Elle se rapporte également à un panneau de signalisation et/ou de commande constitué par l'association de tels modules et à un dispositif de contrôle du fonctionnement d'un système de surveillance et de sécurité contre des incendies incorporant un tel panneau.

Dans un tel système de surveillance, un panneau de signalisation et/ou de contrôle constitue une interface homme/machine permettant, d'une part, de présenter à un opérateur, au moyen d'organes de signalisation, des informations provenant de capteurs, telles que des informations d'alarme ou relatives à l'état de fonctionnement d'éléments actifs pilotés par le système, tels que des portes coupe-feu, des volets de désenfumage, ... et, d'autre part, par action manuelle sur des organes d'actionnement, de positionner le système dans un état visant à protéger l'établissement et ses occupants, par exemple en permettant l'évacuation des personnes, l'extraction des fumées,..., en commandant l'action des dispositifs de sécurité contre le feu équipant l'établissement.

Un tel panneau est constitué par un ensemble de modules de signalisation et/ou de commande, et est configurable en fonction des particularités du site à surveiller, dans lequel le système est installé, et de scénarios prédéterminés de mise en sécurité incendie, par activation ou inactivation d'une partie au moins des organes de signalisation ou d'actionnement.

Un module de signalisation comporte classiquement un support équipé d'au moins deux organes de signalisation ou d'actionnement et des moyens de connexion du support à une unité centrale de gestion adaptée pour activer une partie au moins desdits organes.

DE 197 02 935 divulgue un dispositif de contrôle du fonctionnement d'un système de surveillance d'un établissement. Ce dispositif est logé dans une armoire métallique et protégé par une fenêtre de protection à travers laquelle des modules d'affichage sont visibles.

Le but de l'invention est de fournir un module de signalisation et/ou de commande dont la face frontale visible par l'opérateur et configurable en fonction de son mode de fonctionnement, et peu onéreux.

Elle a donc pour objet un module de signalisation conforme à la revendication 1.

Le module de signalisation suivant l'invention peut en outre comporter une ou plusieurs des caractéristiques suivantes :
- le support comporte une plaque de base munie d'emplacements pour le montage des organes de signalisation ou d'actionnement, les moyens de fixation du masque comprenant un cadre fixé sur la plaque de base et comportant une zone centrale réalisée en un matériau transparent et munie d'une fente pour l'introduction du masque ;
- la plaque de base est constituée par une plaque de circuit imprimé portant au moins une touche d'actionnement et munie d'au moins un orifice pour le passage d'une diode électroluminescente de signalisation ;
- le masque comporte au moins une zone en matériau transparent venant se superposer sur l'un desdits orifices et/ou au moins une zone déformable élastiquement formant élément de clavier et venant se superposer sur l'une desdites touches d'actionnement, chacune desdites zones étant munie d'indications relatives à la nature de l'organe de signalisation ou d'actionnement auquel elle est associée;
- le masque est constitué par une étiquette d'aspect général identique à celui de la zone périphérique du cadre.

L'invention a également pour objet un panneau de signalisation et/ou de commande du fonctionnement d'un système comportant un ensemble de capteurs et/ou d'éléments actifs, caractérisé en ce qu'il comporte un ensemble de modules tels que définis ci-dessus.

Elle a également pour objet un dispositif de contrôle du fonctionnement d'un système de surveillance d'un établissement et de sécurité contre des incendies, comprenant une unité centrale de gestion et de pilotage d'organes fonctionnels d'exécution de fonctions de sécurité et une interface homme/machine raccordée à l'unité centrale permettant la signalisation et/ou la commande du fonctionnement du système, caractérisé en ce que l'interface est constituée par un panneau de signalisation et/ou de commande tel que défini ci-dessus.

D'autres et caractéristiques et avantages ressortiront de la description suivante, donnée uniquement à titre d'exemple, et faite en référence aux dessins annexés sur lesquels :
- la figure 1 est une vue de face d'un panneau de signalisation et/ou de commande selon l'invention ;
- la figure 2 est une vue de face et à plus grande échelle d'une partie du panneau de la figure 1, montrant un module de signalisation et/ou de commande munie d'un masque et dont un autre masque a été ôté ;
- la figure 3 est une vue schématique en perspective d'une partie du module de la figure 2 ; et
- la figure 4 est une vue en coupe transversale du module de la figure 3.

Sur la figure 1, on a représenté un panneau de signalisation et/ou de commande d'un dispositif de contrôle du fonctionnement d'un système de surveillance d'un établissement et de sécurité contre des incendies, désigné par la référence numérique générale 10.

Le dispositif de contrôle muni d'un tel panneau est destiné à être disposé dans un poste de sécurité en vue du contrôle du fonctionnement du système, et en particulier d'un ensemble de capteurs, tels que des détecteurs d'incendie et d'éléments actifs, tels que des portes coupe-feu, des volets de désenfumage,..., par l'intermédiaire d'une unité centrale de gestion et de pilotage du fonctionnement incorporée au dispositif de contrôle de ces organes fonctionnels.

Le panneau 10 constitue une interface homme/machine permettant de signaler et/ou de commander le fonctionnement du système.

Comme on le voit sur la figure 1, le panneau 10 est constitué par l'association d'une pluralité de modules de signalisation et/ou de commandes, tels que 12 et 14, adaptés chacun pour assurer le contrôle de l'exécution d'une fonction de sécurité et sélectivement activables ou inactivables par l'unité centrale.

Ainsi, par exemple, un premier module, 12, est adapté pour assurer le contrôle de l'exécution d'une fonction d'évacuation du public en présence d'un incendie, et un autre module 14, assure le contrôle de l'exécution d'une fonction de "mise en sécurité incendie" pour provoquer le compartimentage par action sur des portes coupe-feu, le désenfumage, l'arrêt d'installations techniques,... de l'établissement.

Le panneau 10 constitue ainsi un élément universel et modulable susceptible d'être installé dans différents types d'établissements ayant des configurations différentes et équipé d'un système de surveillance spécifique, chaque module 12,14 étant au moins en partie sélectivement activé ou inactivé par l'unité centrale de gestion en fonction de la configuration de l'établissement, au moyen de données de configuration préalablement stockées dans une mémoire associée à cette unité.

Comme on le voit en particulier sur la figure 2, chaque module 12 comporte un support 16 équipé d'au moins deux organes de signalisation ou d'actionnement et un connecteur 18 assurant le raccordement électrique du support 16 à l'unité centrale de gestion incorporée au dispositif de contrôle.

Les organes de signalisation ou d'actionnement comportent un ensemble de touches, telles que 20, permettant de provoquer l'action d'un ensemble d'éléments actifs installés dans l'établissement et un ensemble de voyants lumineux (non représentés) permettant de présenter à un opérateur des informations provenant de capteurs, telles que des informations d'alarme, ou relatives à l'état de fonctionnement des éléments actifs.

Le support 16 comporte une plaque de base 24 constituée par une plaque de circuit imprimé munie d'emplacements pour le montage des touches 20 et un ensemble d'orifices, tels que 25, permettant le passage d'une diode électroluminescente de signalisation.

La plaque de base 16 est recouverte par un masque 26 interchangeable permettant de masquer le ou les organes de signalisation ou d'actionnement non activés et de renseigner les organes activés, en fonction de la configuration du module. Sur la figure 2, seul un masque 26 a été représenté, un autre masque ayant été supprimé.

Comme on le voit sur les figures 3 et 4, chaque masque 26 est fixé sur la plaque de circuit imprimé 24 au moyen d'un cadre 28 comportant une zone périphérique opaque 29 collé sur le support 16 et une zone centrale 30 réalisée en un matériau transparent à la lumière et munie d'une fente 32 latérale pour l'introduction du masque 26.

Chaque masque 30 est prélevé à partir d'un ensemble de masques interchangeables venant recouvrir la face active de chaque module en fonction de leur configuration.

Ainsi, pour les modules inactivés, le masque est constitué par une étiquette d'aspect général identique à celui de la zone périphérique 29 du cadre 18 de manière à rendre le module sensiblement non identifiable.

Comme on le voit sur la figure 2, pour les modules au moins partiellement activés, le masque 30 comporte une ou plusieurs zones 33 en matériau transparent venant se superposer aux orifices 25 associés aux voyants lumineux actifs et au moins une zone 34 déformable élastiquement pour former un élément de clavier et venant se superposer sur chaque touche 20 activée, les organes de signalisation et/ou de commande inactivés étant recouverts par une portion de masque d'aspect général identique à celui du cadre 28 de manière à les rendre non identifiables.

En outre, chacune des zones 33 et 34 est sérigraphiée de manière à renseigner le ou les organes, voyants ou touches, activés par inscription, au voisinage de ces zones, d'indications relatives à la nature de l'organe correspondant.

On conçoit qu'il est ainsi possible, en utilisant des masques appropriés, de configurer l'ensemble de la face active du panneau de signalisation et/ou de commande en fonction de la configuration du système de surveillance équipant un établissement.

En effet, chaque élément de chaque module est sélectivement rendu visible et identifiable, ou masquable selon les exigences et la configuration de l'installation.

On conçoit que l'invention qui vient d'être décrite permet de réduire considérablement les coûts de fabrication des panneaux de signalisation et/ou de commande en permettant de réaliser un unique modèle de panneau pour différents types d'utilisation, l'adaptation du panneau au système de surveillance qu'il est destiné à contrôler étant réalisée à l'aide des masques qui sont d'un coût de réalisation relativement faible.

## Revendications

1. Module de signalisation et/ou de commande du fonctionnement d'un système comportant un ensemble de capteurs et/ou d'éléments actifs, du type comprenant un support (16) équipé d'au moins deux organes (20) de signalisation ou d'actionnement et des moyens de connexion (18) du support (16) à une unité centrale de gestion adaptée pour activer une partie au moins desdits organes (20), le module comprenant:
- au moins un masque (26) comportant :
- au moins une zone (33) en matériau transparent et/ou une zone (34) déformable élastiquement pour renseigner le ou les organes (20) activés, et
- au moins une étiquette opaque pour masquer le ou les organes (20) non activés, et
- des moyens de fixation (28) du masque sur le support.

2. Module selon la revendication 1, **caractérisé en ce que** le support (16) comporte une plaque de base (24) munie d'emplacements pour le montage des organes (20) de signalisation ou d'actionnement, les moyens de fixation du masque comprenant un cadre (28) fixé sur la plaque de base (24) et comportant une zone centrale (30) réalisée en un matériau transparent et munie d'une fente (32) latérale pour l'introduction du masque (26).

3. Module selon la revendication 2, **caractérisé en ce que** la plaque de base est constituée par une plaque (24) de circuit imprimé portant au moins une touche (20) d'actionnement et munie d'au moins un orifice (25) pour le passage d'une diode électroluminescente de signalisation.

4. Module selon la revendication 3, **caractérisé en ce que** le masque (26) comporte au moins une zone (33) en matériau transparent venant se superposer sur l'un desdits orifices (25) et/ou au moins une zone (34) déformable élastiquement pour former un élément de clavier venant se superposer sur l'une desdites touches (20) d'actionnement, chacune desdites zones étant munie d'indications relatives à la nature de l'organe (20) de signalisation ou d'actionnement auquel elle est associée.

5. Module selon la revendication 3, **caractérisé en ce que** le masque (26) est constitué par une étiquette d'aspect général identique à celui de la zone périphérique (29) du cadre (28).

6. Panneau de signalisation et/ou de commande du fonctionnement d'un système comportant un ensemble de capteurs et/ou d'éléments actifs, **caractérisé en ce qu'**il comporte un ensemble de modules (10) selon l'une quelconque des revendications 1 à 5.

7. Dispositif de contrôle du fonctionnement d'un système de surveillance d'un établissement et de sécurité contre des incendies, comprenant une unité centrale de gestion et de pilotage d'organes fonctionnels d'exécution de fonctions de sécurité, et une interface homme/machine raccordée à l'unité centrale permettant la signalisation et/ou la commande du fonctionnement du système, **caractérisé en ce que** l'interface est constituée par un panneau de signalisation et/ou de commande selon la revendication 6.

## Patentansprüche

1. Modul zur Signalisierung und/oder zur Steuerung des Betriebs eines Systems, das eine Anzahl von Fühlern und/oder aktiven Elementen umfasst, umfassend einen Träger (16), der mit mindestens zwei Signalisations- oder Betätigungsorganen (20) bestückt ist, und Mittel (18) zum Anschluss des Trägers (16) an eine zentrale Steuereinheit, die dafür ausgelegt ist, mindestens einen Teil dieser Organe (20) zu aktivieren, wobei dieses Modul umfasst:
- mindestens eine Maske (26), umfassend:
- mindestens eine Zone (33) aus einem transparenten Werkstoff und/oder eine elastisch verformbare Zone (34), um über das oder die aktivierten Organe (20) Auskunft zu geben, und
- mindestens ein opakes Etikett zum Abdecken des oder der nicht aktivierten Organe (20), und
- Mittel (28) zur Befestigung der Maske an dem Träger.

2. Modul nach Anspruch 1, **dadurch gekennzeichnet, dass** der Träger (16) eine Grundplatte (24) aufweist, die mit Stellen für die Montage der Signalisations- oder Betätigungsorgane versehen ist, wobei die Mittel zur Befestigung der Maske einen Rahmen (28) umfassen, der auf der Grundplatte (24) befestigt ist und eine zentrale Zone (30) aufweist, die aus einem transparenten Werkstoff hergestellt ist und mit einem seitlichen Schlitz (32) zur Einführung der Maske (26) versehen ist.

3. Modul nach Anspruch 2, **dadurch gekennzeichnet, dass** die Grundplatte aus einer gedruckten Schaltungsplatte (24) besteht, die mindestens eine Betätigungstaste (20) trägt und mit mindestens einer Öffnung (25) für den Durchgang einer Signalisations-Elektrolumineszenzdiode versehen ist.

4. Modul nach Anspruch 3, **dadurch gekennzeichnet, dass** die Maske (26) mindestens eine Zone (33) aus einem transparenten Werkstoff, die sich einer dieser Öffnungen (25) überlagert, und/oder mindestens eine elastisch verformbare Zone (34) aufweist, um ein Tastaturelement zu bilden, das sich einer der Betätigungstasten (20) überlagert, wobei jede dieser Zonen mit Angaben versehen ist, die die Natur des Signalisations- oder Betätigungsorgans (20), dem sie zugeordnet sind, betreffen.

5. Modul nach Anspruch 3, **dadurch gekennzeichnet, dass** die Maske (26) aus einem Etikett besteht, das allgemein dasselbe Aussehen wie die Umfangszone (29) des Rahmens (28) hat.

6. Tafel zur Signalisierung und/oder zur Steuerung des Betriebs eines eine Anzahl von Fühlern und/oder aktiven Elementen umfassenden Systems, **dadurch gekennzeichnet, dass** sie eine Anzahl von Modulen (10) nach einem der Ansprüche 1 bis 5 aufweist.

7. Vorrichtung zur Kontrolle des Betriebs eines Systems zur Überwachung einer Anlage und zur Brandsicherung, umfassend eine zentrale Einheit zur Verwaltung und Steuerung von Betriebsorganen zur Ausführung von Sicherheitsfunktionen und eine Mensch/Maschinen-Schnittstelle, die mit der zentralen Einheit verbunden ist, die die Signalisierung und/oder die Steuerung des Betriebs des Systems gestattet, **dadurch gekennzeichnet, dass** die Schnittstelle aus einer Signalisations- und/oder Steuertafel nach Anspruch 6 besteht.

## Claims

1. Module for indicating and/or controlling the operation of a system comprising a set of sensors and/or active elements, of the type comprising a support (16) provided with at least two indicating or operating elements (20) and means (18) for connecting the support (16) to a central control unit adapted to activate at least some of the said elements (20), the module comprising:
- at least one mask (26), comprising:
- at least one area (33) of transparent material and/or an elastically deformable area (34) for displaying the activated element or elements (20), and
- at least one opaque label for masking the non-activated element or elements (20), and
- means (28) for fixing the mask to the support.

2. Module according to Claim 1, **characterized in that** the support (16) includes a base plate (24) provided with housings for mounting the indicating or operating elements (20), the mask fixing means comprising a frame (28) fixed to the base plate (24) and comprising a central area (30) made from a transparent material and provided with a lateral slot (32) for the insertion of the mask (26).

3. Module according to Claim 2, **characterized in that** the base plate comprises a printed circuit board (24) carrying at least one operating key (20) and provided with at least one aperture (25) for the passage of a light-emitting indicator diode.

4. Module according to Claim 3, **characterized in that** the mask (26) comprises at least one area (33) of transparent material which is superimposed on one of the said orifices (25) and/or at least one area (34) which is elastically deformable to form a keypad element which is superimposed on one of the said operating keys (20), each of the said areas being provided with indications relating to the nature or the indicating or operating element (20) with which it is associated.

5. Module according to Claim 3, **characterized in that** the mask (26) comprises a label whose general appearance is identical to that of the peripheral area (29) of the frame (28).

6. Panel for indicating and/or controlling the operation of a system comprising a set of sensors and/or active elements, **characterized in that** it comprises a set of modules (10) according to any one of Claims 1 to 5.

7. Device for controlling the operation of a building surveillance and fire safety system, comprising a central unit for controlling and operating functional elements for carrying out safety functions, and a human/machine interface connected to the central unit for the indication and/or control of the operation of the system, **characterized in that** the interface comprises an indication and/or control panel according to Claim 6.
